# EUROPÄISCHE PATENTSCHRIFT

(11) **EP 1 204 090 B1**
(45) Veröffentlichungstag und Bekanntmachung des Hinweises auf die Patenterteilung: **29.06.2005**
(21) Anmeldenummer: 00122806.3
(22) Anmeldetag: 01.11.2000
(51) Int. Cl.: G10D 3/06

(54) **Hals für ein Saiteninstrument**
Neck for a stringed musical instrument
Manche pour instrument de musique à cordes

(43) Veröffentlichungstag der Anmeldung: 08.05.2002
(73) Patentinhaber: Wilfer, Hans-Peter, 08258 Markneukirchen (DE)
(72) Erfinder: Wilfer, Hans-Peter, 08258 Markneukirchen (DE)
(74) Vertreter: Zech, Stefan Markus Dipl.-Phys.

(56) Entgegenhaltungen:
- GB-A- 1 043 201
- US-A- 3 143 028
- US-A- 4 557 174
- US-A- 5 251 526
- US-A- 6 051 766

## Beschreibung

Die Erfindung betrifft einen Hals für ein Saiteninstrument, wie insbesondere eine Gitarre oder Bassgitarre, umfassend einen ggf. aus mehreren Elementen gebildeten Halskörper sowie ein Griffbrett mit einer der Saiten zugewandten Spieloberfläche, wobei zwischen dem Halskörper und dem Griffbrett eine nutartige Ausnehmung vorgesehen ist, in der Justiermittel eingelegt sind, um dem Hals eine gewünschte Krümmung aufzuprägen, nach dem Oberbegriff von Patentanspruch 1.

Ein erster Vorschlag für derartige Justiermittel ist der auf den Anmelder zurückgehenden EP 273 372 B1 zu entnehmen. Die dort beschriebenen Justiermittel haben sich jedoch in mehrfacher Hinsicht verbesserungswürdig gezeigt. Die nach dem Stand der Technik vorgeschlagenen Justiermittel umfassen zwei parallel zueinander verlaufende Stäbe, die an einem Ende miteinander verbunden sind und an ihren jeweils gegenüberliegenden Enden gegeneinander versetzt werden können, so dass die Anordnung dieser Doppelstäbe selbst eine Krümmung des Halses einer Gitarre oder Bassgitarre erzeugen kann. Allerdings müssen vergleichsweise große Ausnehmungen im Hals vorgesehen werden, was diesen schwächt. Darüber hinaus werden durch das System der Doppelstangen zusätzliche Belastungen auf den Hals aufgebracht.

In der Praxis ist man daher von diesen Justiermitteln abgekommen. In einer anderen Variante nach dem Stand der Technik wird nunmehr ein einzelner Halsstab in die nutartige Ausnehmung eingelegt und in einer dem Korpus zugewandten Verankerungsstelle verankert. An seinem dem Korpus abgewandten, sattelseitigen Ende ist der Stab zunächst frei gelagert. Mittels eines Krümmungskeils wird der Stab in einer gekrümmten Position gehalten. An seinem freien Ende kann eine Mutter aufgeschraubt werden, die sich dann an den Hals anlegt und angezogen werden kann, um den Stab "gerade" zu ziehen. Dies hat den Zweck, den Hals entgegen der von den Saiten aufgebrachten Zugkraft nach hinten zu krümmen. Derartige Justiermittel sind beispielsweise aus der US5251 526 bekannt.

Generell soll mit den herkömmlichen Justiermitteln dem Hals eine besonders vorteilhafte, gewünschte Krümmung aufgeprägt werden, die auch nach der Fertigung und auch nach längerem Gebrauch mit unterschiedlich zugkräftigen Saiten noch korrigiert werden kann.

Aus der GB 1 043 201 sind bereits Justiermittel bekannt, die mit einem einzigen Stab sowohl Druck- als auch Zugkräfte zur Veränderung einer Krümmung des Halses erzeugen können. Hierzu ist der Stab im Hals an seinem dem Korpus abgewandten Ende in einer Verankerungsstelle gehalten. An seinem dem Korpus zugewandten Ende ist ein Getriebe ausgebildet, das ein Zahnrad und ein mit dem Zahnrad zahnendes Schneckengetriebe umfasst. Das Zahnrad weist ein zentrales Innengewinde auf, so dass es auf einem entsprechenden Außengewinde am korpusseitigen Ende des Halsstabes gelagert ist. Durch Verdrehen des Zahnrades mit Hilfe des Schneckengetriebes kann die wirksame Länge des Halsstabes verändert werden.

Die Aufgabe der vorliegenden Erfindung besteht darin, einen Hals für ein Saiteninstrument, wie insbesondere eine Gitarre oder Bassgitarre zu schaffen, dem sich eine der gewünschten Krümmung nahekommende Krümmung nach Herstellung der Gitarre bzw. nach längerem Gebrauch noch wesentlich einfacher und genauer aufprägen lässt.

Diese Aufgabe wird gelöst mit einem Hals für ein Saiteninstrument, wie eine Gitarre oder Bassgitarre, nach den Merkmalen des Patentanspruchs 1.

Vorteilhafte Weiterbildungen sind in den Unteransprüchen angegeben.

Die Erfindung ist auf alle Instrumentengattungen anwendbar, die über Saiten und mindestens einen Hals verfügen, also neben Gitarren oder Bassgitarren beispielsweise auch auf Celli, Geigen, Kontrabässe, Konzert- und Westerngitarren, Banjos, etc ...
Ein Kerngedanke der vorliegenden Erfindung besteht darin, auf noch einfacherer Weise über den im Hals des Saiteninstrumentes eingelegten Stab nicht nur Zugkräfte, sondern auch Druckkräfte auf den Hals ausüben zu können, so dass nicht nur durch die Zugkraft der Saiten abgeschwächt oder kompensiert, sondern auch verstärkt werden kann. Herstellungstechnisch ist nämlich bereits eine gewisse Krümmung oder auch Gegenspannung des Halses vorgesehen, da einerseits die Saiten gegenüber der Spieloberfläche des Griffbretts Freiraum zum Schwingen benötigen, andererseits aber eine nicht unerhebliche Zugkraft durch die Saiten ausgeübt wird, die den Gitarrenhals je nach Stärke und Spannung der Saite krümmt.

Mit den nun vorgesehenen Justiermitteln lässt sich eine Korrektur in beiden Richtungen vornehmen, d.h. der Effekt der Zugkraft der Saiten kann verstärkt, abgeschwächt oder kompensiert werden. Es ist auch eine über die reine Kompensation des Saitenzuges hinausgehende Krümmung in die Gegenrichtung vorstellbar. Hierzu weist der Stab an seinem sattelseitigen, dem Korpus der Gitarre oder Bassgitarre abgewandten, freien Ende ein Gewinde auf, auf das eine in der zugeordneten, sattelseitigen Verankerungsstelle gehaltene Justiermutter aufgeschraubt ist. Sattelseitig bezeichnet im vorliegenden Kontext eine Positionierung in Nähe des freien Endes des Halses, das je nach Ausführung noch durch einen Kopf bzw. eine Kopfplatte abgeschlossen wird oder ohne eine derartige Kopfplatte ausgebildet ist (headless). Im Unterschied zum Stand der Technik ist die Justiermutter in Zug- und Druckrichtung des Stabes fest in der Verankerungsstelle gehalten. Dadurch kann der Stab sowohl Druck- als auch Zugkräfte auf den Stab ausüben.

Mit den erfindungsgemäßen Justiermitteln lassen sich etwaige Fertigungstoleranzen, Effekte unterschiedlicher Saiten sowie eine sich über die Jahre einstellende Veränderung der Krümmung des Halses ausgleichen.

Dabei sind die vorgeschlagenen Justiermittel einfach zu realisieren. Der Hals insbesondere einer Gitarre oder Bassgitarre wird durch das Vorsehen der erfindungsgemäßen Maßnahmen kaum geschwächt, evtl. sogar verstärkt.

Die Effektivität der vorgeschlagenen Justiermittel kann im begrenzten Umfang durch Vorgabe des Krümmungsradiuses der nutartigen Ausnehmung sowie des Krümmungskeils vordefiniert werden. Ein zu flacher Krümmungsradius der nutartigen Ausnehmung bzw. des Krümmungskeils würden den Justiermitteln keine allzu große Wirkung verleihen. Eine besonders starke Krümmung ist aufgrund der nur begrenzten Materialstärke des Halskörpers sowie der begrenzten Elastizität von Holz, das meist, aber nicht ausschließlich als Material eingesetzt wird, ohnehin nicht realisierbar. Der aufgrund der Geometrie des Halskörpers realisierbare Krümmungsradius für die nutartige Ausnehmung bzw. den Krümmungskeil reicht jedoch völlig aus, um die gewünschte Wirkung zu erzielen.

In einer allgemeinen Ausgestaltung können die Krümmungsmittel nahezu beliebig ausgestaltet sein, beispielsweise können mehrere Abstandsstege zwischen Griffbrett und Stab vorgesehen sein. Ausschlaggebend ist, dass der Stab in einer gekrümmten Position gehalten wird. In einer zweckmäßigen Ausgestaltung sind die Krümmungsmittel allerdings durch einen Krümmungskeil gebildet, der vorzugsweise einstückig zwischen Griffbrett und Stab eingelegt ist. In einer besonders vorteilhaften Ausgestaltung ist der Krümmungskeil als Holzspan geformt.

Prinzipiell besteht einer der Grundgedanken der vorliegenden Erfindung darin, das Zug- und Druckverhalten eines in seiner wirksamen Länge veränderlichen, gekrümmt eingelegten Zug- und Druckstabes auszunutzen. In einer vorteilhaften Ausgestaltung wird dies mit einem Stab und einer nutartigen Ausnehmung realisiert, die von der Spieloberfläche weggekrümmt verlaufend angeordnet sind. Rein prinzipiell wäre theoretisch eine Krümmungsveränderung in beiden Richtungen auch durch einen zur Spieloberfläche hin gekrümmten Stab möglich, was sich jedoch herstellungstechnisch schwieriger realisieren ließe.

In der korpusseitigen Verankerungsstelle ist der Stab gegen Zug- und Druckkraft fest gelagert. Allerdings könnten mit entsprechendem Aufwand auch an der korpusseitigen Verankerungsstelle Mittel zur Veränderung der wirksamen Länge des Stabes mit der gleichen Zielsetzung zur Veränderung der Krümmung des Halses in beiden Richtungen vorgesehen sein. Nur der Vollständigkeit halber sei angemerkt, dass die korpusseitige Verankerungsstelle auch außerhalb des Halses, im Bereich des Korpus liegen kann, wobei die Trennbarkeit von Hals und Korpus dadurch erschwert würde.

Die Justiermutter wird konkret durch eine an ihrer Außenfläche umlaufenden Nut gegen Zug- und Druckkräfte des Stabes fixiert in der zugeordneten sattelseitigen Verankerungsstelle gehalten. Hierzu greifen in die umlaufende Nut der Justiermutter sattelseitige Verankerungsmittel ein. Die Justiermutter könnte zwar auch auf anderer Weise gegen Zug- und Druckkräfte des Stabes fixiert in der Verankerungsstelle gehalten werden. Durch das Vorsehen von in die umlaufende Nut der Justiermutter eingreifende Verankerungsmittel wird ein besonders fester Sitz, eine definierte Lage sowie eine leichtgängige Justierung gewährleistet.

Eine besonders komfortable Bedienung der Justiermutter wird durch einen Justierkanal gewährleistet, der in einer sich an den Hals anschließenden Kopfplatte ausgebildet ist. Diese Lösung ist an sich bereits bei Justiermitteln bekannt, die lediglich auf Zug arbeiten. Auch die nun vorgesehenen Justiermittel, die eine wesentlich variablere Einstellung des Krümmungsverhaltens gestatten, lassen sich auf diese bequeme Weise betätigen.

Obwohl prinzipiell ein Verkürzen oder Verlängern der wirksamen Länge des Stabes auch an der dem Korpus zugewandten Verankerungsstelle möglich wäre, wird eine Ausgestaltung bevorzugt, in der der Stab hier ein fest angeordnetes Ankerelement aufweist, das in der zugeordneten korpusseitigen Verankerungsstelle fixiert ist. Wie bereits erwähnt, kann die korpusseitige Verankerungsstelle auch im Korpus selbst vorgesehen sein, was allerdings die Trennbarkeit von Hals und Korpus erschweren würde.
Nach einem weiteren Aspekt der vorliegenden Erfindung wird die Krümmung des Halses dadurch beeinflußt, daß im korpusseitigen Bereich des Halses Verstärkungen vorgesehen sind, um den Hals vorwiegend nur im sattelseitigen Bereich zu krümmen. Durch diese Maßnahme wird eine dem Schwingungsverhalten der Saiten angepaßte Krümmung erreicht. Dadurch, daß das Griffbrett des Halses in den Amplitudenverlauf der Saitenschwingung im wesentlichen nachvollzieht, ist gewährleistet, daß die schwingende Saite einerseits nicht aufschlägt, andererseits aber ein möglichst gleichmäßiger Abstand zum Griffbrett angestrebt wird.

In einer bevorzugten Ausgestaltung sind die Verstärkungen durch plattenförmige Stahleinlagen gebildet. Die Stahleinlagen lassen sich beispielsweise in den Halskörper in hierfür vorgesehene Ausnehmungen einlegen und werden dann durch das auf dem Halskörper befestigte Griffbrett befestigt.

Um eine möglichst günstige Versteifungswirkung zu erzielen, sind die Stahleinlagen derart in den Hals eingelegt, daß sich ihre Vorzugsebene in Halsrichtung, im wesentlichen jedoch senkrecht zur Spieloberfläche des Griffbretts erstreckt. In dieser Ausrichtung ist eine Versteifung des Halses gegen die Zugrichtung der Saiten besonders effektiv. Je nach Positionierung der Stahleinlagen und je nach Dimensionierung der Stärke und Länge der Stahleinlagen läßt sich das Krümmungsprofil des Halses modifizieren.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1:: eine Ausführungsform eines Halses für eine Gitarre oder Baßgitarre in einer Längsschnittansicht;
- Fig. 2:: den Halskörper des in Fig. 1 dargestellten Halses - Griffbrett und Krüm-5 mungskeil abgenommen - in Draufsicht;
- Fig. 3:: den Hals nach Fig. 1 in einer perspektivischen Explosionsansicht.

In Fig. 1 ist eine Ausführungsform eines Halses für eine Gitarre oder Baßgitarre in einer Längsschnittansicht dargestellt. Der Hals umfaßt bei der vorliegenden Ausführungsform 10 zunächst einen durchgehenden Halskörper 11, an dem sich endseitig eine Kopfplatte 27 anfügt, in der die Mechaniken zum Stimmen der Saiten aufgenommen werden. Auf der den Saiten zugewandten Seite weist der Halskörper 11 eine nutartige Ausnehmung 13 auf, die beispielsweise eingefräst ist. Die nutartige Ausnehmung 13 verläuft im wesentlichen über die gesamte Länge des Halses, wobei ihre Tiefe relativ zu der den Saiten zugewandten 15 Oberfläche des Halskörpers 11 am korpusseitigen Ende auf einem bestimmten Niveau beginnt und stetig bis in den mittleren Bereich zunimmt, wo die maximale Tiefe erreicht wird. Von dort nimmt die Tiefe der nutartigen Ausnehmung 13 zur Kopfseite hin wieder kontinuierlich ab, wobei die nutartige Ausnehmung 13 an beiden Enden durch Verankerungsstellen 17, 18 für einen noch zu erläuternden Stab begrenzt wird. 20

In die nutartige Ausnehmung 13 ist - ein bereits erwähnter - Stab 14 einsetzbar, der an seinem korpusseitigen Ende ein Ankerelement 22 aufweist. Das Ankerelement 22 ist durch einen zum Stab 14 quer verlaufenden Abschnitt gebildet, und wird in eine entsprechend geformte, quer verlaufende Ausnehmung, die die korpusseitige Verankerungsstelle 18 defi-25 niert, eingelegt.

An seinem gegenüberliegenden, sattelseitigen Ende weist der Stab 14 ein Außengewinde 20 auf, auf das eine Justiermutter 21 aufgeschraubt ist. Die Justiermutter 21 ist in eine sich an die nutartige Ausnehmung 13 anschließende, der Justiermutter 21 angepaßte Ausneh-30 mung 30 eingelegt. Die Justiermutter 21 umgreift das sattelseitige Ende des Stabes 14 hülsenartig und weist frontseitig einen Innensechskant 29 oder andere geeignete Betätigungsmittel auf, um sie mit einem geeigneten Werkzeug vom stirnseitigen Ende des Stabes 14 her betätigen zu können. Zu diesem Zweck ist in der Kopfplatte 27 ein Justierkanal 26 vorgesehen.

An der äußeren Umfangsfläche der Justiermutter 21 ist eine umlaufende Nut 25 vorgesehen, in die sattelseitige Verankerungsmittel, die hier als Klammer 28 ausgebildet sind, eingreifen. Die Klammer 28 ist in Zug- und Druckrichtung des Stabes 14 fixiert in der sattelseitigen Verankerungsstelle 17 gehalten, welche bei der gezeigten Ausführungsform durch eine Erweiterung 33 der Ausnehmung 30 gebildet ist.

Auf den in die nutartige Ausnehmung 13 des Halskörpers 11 eingelegten Stab 14 wird ein Krümmungskeil 16 aufgelegt, der als Krümmungsmittel den Stab 14 in einer gekrümmten Position halten soll. Der Krümmungskeil 16 ist hier aus einem Holzspan gebildet, dessen Stärke ausgehend von einer gewissen Mindeststärke zur Mitte hin bis auf ein Maximum zunimmt und anschließend wieder abnimmt. Die Krümmungskontur des Krümmungskeils 16 entspricht bei der vorliegenden Ausführungsform im wesentlichen dem Tiefenverlauf der nutartigen Ausnehmung 13, so daß bei Auflegen eines Griffbretts 12 auf die den Saiten zugewandte Oberfläche des Halskörpers 11 der Krümmungskeil 16 den zwischen Stab 14 und Griffbrett 12 verbleibenden Raum der nutartigen Ausnehmung 13 im wesentlichen ausfüllt. Der Stab 14 wird so auf den Boden der nutartigen Ausnehmung 13 gedrückt und bleibt dennoch lose gelagert.

Zur Verstärkung des Halses sind im korpusseitigen Bereich noch zwei Verstärkungen, die hier als plattenförmige Stahleinlagen 23, 24 ausgebildet sind, eingelegt. Die plattenförmigen Stahleinlagen 23, 24 stehen mit ihrer Vorzugsebene im wesentlichen senkrecht zum Griffbrett 12 und verlaufen parallel zum Hals. Über die Länge, Stärke, Positionierung, Art der Ausbildung sowie Anzahl der Stahleinlagen läßt sich das Krümmungsverhalten des Halses bei Veränderung der wirksamen Länge des Stabes 14 voreinstellen.

In Fig. 2 sind der Halskörper 11 sowie die daran angefügte Kopfplatte 27 in Draufsicht dargestellt. Deutlich zu erkennen ist die hier in etwa mittig verlaufende nutartige Ausnehmung 13, die endseitig durch die korpusseitige Verankerungsstelle 18 sowie die sattelseitige Verankerungsstelle 17 begrenzt wird. An der sattelseitigen Verankerungsstelle ist die für die Justiermutter 21 vorgesehene Ausnehmung 30 eingearbeitet, die seitlich eine Erweiterung 33 zur Fixierung der Klammer 28 aufweist.

Im wesentlichen parallel zur nutförmigen Ausnehmung verlaufend sind Ausnehmungen 31, 32 für die Stahleinlagen 23, 24 vorgesehen, in die die Stahleinlagen 23, 24 lediglich eingelegt werden. Eine Fixierung erfolgt einerseits durch eine enge Passung der Ausnehmungen 31, 32 und andererseits dadurch, daß die Ausnehmungen 31, 32 anschließend durch das Griffbrett 12 verschlossen werden.

In Fig. 3 ist eine perspektivische Explosionsansicht der Ausführungsform des Halses für Gitarren oder Baßgitarren nach Fig. 1 dargestellt. Neben dem bereits erläuterten Halskörper 11 sind hier alle wesentlichen Komponenten, einschließlich eines auf dem Halskörper 11 zu befestigenden Griffbretts 12, nochmals perspektivisch dargestellt, wobei Aufbau und Wirkungsweise der Justiermutter 21 noch besser verständlich wird. Das Griffbrett 12 weist eine Spieloberfläche 15 auf, welche später den Saiten (nicht gezeigt) zugewandt ist.

Die Funktionsweise der erfindungsgemäßen Justiermittel wird anhand der in den Figuren 1 bis 3 veranschaulichten Ausführungsform verständlich. Mit den erfindungsgemäßen Justierrnitteln, insbesondere dem in Zug- und Druckrichtung wirkenden Stab 14 in Zusammenspiel mit dem Krümmungskeil 16 läßt sich das Krümmungsverhalten des Halskörpers 11 justieren. Ist der Hals zu stark in Zugrichtung der Saiten gekrümmt, bewirkt eine Verkürzung der wirksamen Länge des Stabes 14 zwischen der korpusseitigen Verankerungsstelle 18 und der sattelseitigen Verankerungsstelle 17, daß seine Krümmung abnimmt und er im wesentlichen senkrecht zum Griffbrett 12 wirkende Druckkräfte auf den Krümmungskeil 16 überträgt. Diese Druckkräfte sind besonders groß im mittleren Bereich des Krümmungskeils 16, so daß hierdurch eine vorgegebene und/oder durch den Saitenzug hervorgerufene konkave Wölbung des Griffbretts 12 abgeschwächt werden kann. Hierzu drückt der Krümmungskeil 16 von unten auf den Krümmungsbauch des Griffbrettes, so daß sich die Wölbung abflacht.

Es gibt auch Situationen, in denen die vorgegebene und/oder von den Saiten hervorgerufene Wölbung des Griffbrettes kaum vorhanden oder jedenfalls nicht stark genug ausgeprägt ist. In einer solchen Situation kann mit den erfindungsgemäßen Justiermitteln eine Wölbung des Griffbrettes 12 auch verstärkt werden. Hierzu wird mittels der Justiermittel 21 die wirksame Länge des Stabes 14 zwischen der korpusseitigen Verankerungsstelle 18 und der sattelseitigen Verankerungsstelle 17 verlängert. Dies erfolgt durch Betätigung der Justiermutter 21 derart, daß sich die wirksame Länge des Stabes 14 vergrößert. Die Justiermutter 21 ist dabei in Zug- oder Druckrichtung des Stabes 14 fest in der sattelseitigen Verankerungsstelle über eine Klammer 28 fixiert, die in einer Erweiterung der Ausnehmung 30 gehalten ist.

Bei Vergrößerung der wirksamen Länge des Stabes 14 bildet dieser eine noch stärkere Krümmung aus. Er übt dann in seinem mittleren Bereich Druck vor allem auf den mittleren Bereich der nutartigen Ausnehmung 13 aus und drängt daher den Halskörper 11, seinem Krümmungsverlauf zu folgen, so daß das Krümmungsverhalten des Stabes 14 auf den Halskörper 11 einwirkt. Der Halskörper 11 wird dadurch von der Ebene der Saiten weg gekrümmt, was den gewünschten Effekt hervorruft.

### Bezugszeichenliste

- 11: Halskörper
- 12: Griffbrett
- 13: (nutartige) Ausdehnung
- 14: Stab
- 15: Spieloberfläche
- 16: Krümmungsmittel, Krümmungskeil
- 17: (sattelseitige) Verankerungsstelle
- 18: (korpusseitige) Verankerungsstelle
- 20: Gewinde
- 21: Justiermutter
- 22: Ankerelement
- 23, 24: Verstärkungen, Stahleinlagen
- 25: Nut
- 26: Justierkanal
- 27: Kopfplatte
- 28: sattelseitige Verankerungsmittel, Klammer
- 29: Innensechskant
- 30: Ausnehmung
- 31, 32: Ausnehmungen (für Stahleinlagen)
- 33: Erweiterung

## Patentansprüche

1. Hals für ein Saiteninstrument, wie insbesondere eine Gitarre oder Bassgitarre, umfassend einen ggf. aus mehreren Elementen gebildeten Halskörper (11) sowie ein Griffbrett (12) mit einer den Saiten zugewandten Spieloberfläche (15),
wobei zwischen dem Halskörper (11) und dem Griffbrett (12) eine nutartige Ausnehmung (13) vorgesehen ist, in der Justiermittel eingelegt sind, um dem Hals eine gewünschte Krümmung aufzuprägen, wobei die Justiermittel einen an zwei am oder im Hals vorgesehenen Verankerungsstellen angreifenden Stab (14) sowie Krümmungsmittel (16) umfassen,
wobei die Krümmungsmittel (16) den Stab (14) in einer gekrümmten Position halten, und wobei der Stab (14) bei Veränderungen seiner wirksamen Länge wahlweise Zug- oder Druckkräfte auf die Verankerungsstellen (17, 18) ausübt, wobei die Verankerungsstellen (17, 18) zur Aufnahme von Zug- und Druckkräften des Stabes (14) ausgebildet sind, derart, dass eine von den Zugkräften der Saiten auf den Hals aufgebrachte Krümmung abgeschwächt, kompensiert oder verstärkt werden kann,
**dadurch gekennzeichnet,**
**dass** der Stab (14) an seinem, dem Korpus der Gitarre oder Bassgitarre abgewandten sattelseitigen Ende ein Gewinde (20) umfasst, auf das eine in der zugeordneten, sattelseitigen Verankerungsstelle (17) gegen Zug- und Druckkräfte des Stabes (14) fixierte Justiermutter (21) aufgeschraubt ist, wobei die Justiermutter (21) eine an ihrer Außenfläche umlaufende Nut (25) aufweist, in die der sattelseitigen Verankerungsstelle (17) zugeordnete, sattelseitige Verankerungsmittel (28) eingreifen.

2. Hals nach Anspruch 1,
**dadurch gekennzeichnet,**
**dass** die Krümmungsmittel durch einen zwischen Stab (14) und Griffbrett (12) in der Ausnehmung (13) lose gehaltenen Krümmungskeil (16), vorzugsweise durch einen entsprechend geformten Holzspan gebildet sind.

3. Hals nach Anspruch 1 oder 2,
**dadurch gekennzeichnet,**
**dass** der Stab (14) durch die nutartige Ausnehmung (13) und die Krümmungsmittel (16) in einer von der Spieloberfläche (15) weggekrümmten Position gehalten ist.

4. Hals nach einem der Ansprüche 1 bis 3,
**dadurch gekennzeichnet,**
**dass** die Justiermutter (21) von der Kopfseite des Halses her durch einen Justierkanal (26) in einer sich an den Hals anschließenden Kopfplatte (27) bedienbar ist.

5. Hals nach einem der Ansprüche 1 bis 4,
**dadurch gekennzeichnet,**
**dass** der Stab (14) an seinem dem Korpus der Gitarre oder Bassgitarre zugewandten, korpusseitigen Ende ein zur Längserstreckung des Stabes (14) quer verlaufendes Ankerelement (22) umfasst, das in der zugeordneten, korpusseitigen Verankerungsstelle (18) fixiert ist.

6. Hals nach einem der Ansprüche 1 bis 5,
**dadurch gekennzeichnet,**
**dass** im korpusseitigen Bereich des Halses Verstärkungen (23, 24) vorgesehen sind, um den Hals vorwiegend nur im sattelseitigen Bereich zu krümmen.

7. Hals nach Anspruch 6,
**dadurch gekennzeichnet,**
**dass** die Verstärkungen (23, 24) durch plattenförmige Stahleinlagen gebildet sind.

8. Hals nach Anspruch 6 oder 7,
**dadurch gekennzeichnet,**
**dass** die Stahleinlagen (23, 24) derart in den Hals eingelegt sind, dass sich ihre Vorzugsebene in Halsrichtung, jedoch senkrecht zur Spieloberfläche (15) erstreckt.

## Claims

1. Neck for a stringed instrument, such as in particular a guitar or bass guitar, comprising a neck body (11) formed optionally from several elements and a fingerboard (12) with a playing surface (15) facing the strings, wherein between the neck body (11) and the fingerboard (12), a groove-like recess (13) is provided, in which adjusting means are placed, in order to impose on the neck a required curvature, wherein the adjusting means comprise a bar (14) engaging at two anchoring points provided on or in the neck and curve means (16), wherein the curve means (16) hold the bar (14) in a curved position, and wherein the bar (14), during changes of its effective length, exerts optionally tensile or compressive forces on the anchoring points (17, 18), wherein the anchoring points (17, 18) are designed for absorbing tensile and compressive forces of the bar (14) such that a curvature applied to the neck by the tensile forces of the strings may be weakened, compensated or strengthened, **characterised in that** the bar (14) comprises a thread (20), onto which an adjusting screw nut (21) fixed in the assigned, nut-side anchoring point (17) is screwed against tensile and compressive forces of the bar (14), at its nut-side end facing away from the body of the guitar or base guitar, wherein the adjusting screw nut (21) has on its outer surface an annular groove (25), into which nut-side anchoring means (28) assigned to the nut-side anchoring point (17) engage.

2. Neck according to claim 1, **characterised in that** the curve means are formed by a curve wedge (16) loosely held in the recess (13) between bar (14) and fingerboard (12), preferably by a correspondingly shaped wood splint.

3. Neck according to claim 1 or 2, **characterised in that** the bar (14) is held by the groove-like recess (13) and the curve means (16) in a position curved away from the playing surface (15).

4. Neck according to one of claims 1 to 3, **characterised in that** the adjusting screw nut (21) can be operated from the head side of the neck through an adjusting channel (26) in a head plate (27) connected to the neck.

5. Neck according to one of claims I to 4, **characterised in that** the bar (14) comprises an anchoring element (22) running transversely to the longitudinal extension of the bar (14) at its body-side end facing the body of the guitar or base guitar, which anchoring element (22) is fixed in the assigned, body-side anchoring point (18).

6. Neck according to one of claims 1 to 5, **characterised in that** reinforcements (23, 24) are provided in the body-side region of the neck in order to curve the neck predominantly only in the nut-side region.

7. Neck according to claim 6, **characterised in that** the reinforcements (23, 24) are formed by plate-like steel inserts.

8. Neck according to claim 6 or 7, **characterised in that** the steel inserts (23, 24) are placed in the neck such that their preferred plane extends in neck direction, but vertically to the playing surface (15).

## Revendications

1. Manche pour un instrument de musique à cordes, en particulier une guitare ou une guitare basse, comprenant un corps de manche (11) éventuellement formé par plusieurs éléments ainsi qu'une touche (12) avec une surface de jeu (15) tournée vers les cordes,
un évidement en forme de rainure (13) étant prévu entre le manche (11) et la touche (12) dans lequel sont insérés des moyens d'ajustage pour conférer au manche une courbure souhaitée, les moyens d'ajustage comportant une baguette (14) venant en prise dans deux points d'ancrage prévus dans le manche ainsi que des moyens de courbure (16),
les moyens de courbure (16) maintenant la baguette (14) dans une position recourbée et la baguette (14) exerçant au choix des forces de traction ou de pression sur les points d'ancrage (17, 18) en cas de modifications de sa longueur active, les points d'ancrage (17, 18) étant prévus pour absorber les forces de traction et de pression de la baguette (14) de telle manière qu'une courbure appliquée sur le manche par les forces de traction des cordes peut être atténuée, compensée ou renforcée,
**caractérisé en ce que**
à son extrémité du côté du sillet dirigée à l'opposé du corps de la guitare ou de la guitare basse, la baguette (14) comporte un filet (20) sur lequel est vissé un écrou d'ajustement (21) fixé dans le point d'ancrage (17) correspondant du côté du sillet en réaction aux forces de traction et de pression de la baguette (14), l'écrou d'ajustement (21) comportant une rainure (25) circulaire sur sa surface extérieure dans laquelle viennent en prise des moyens d'ancrage (28) du côté du sillet correspondants au point d'ancrage (17) du côté du sillet.

2. Manche selon la revendication 1,
**caractérisé en ce que**
les moyens de courbure sont formés par une clavette de courbure (16) maintenue de manière lâche dans l'évidement (13) entre la baguette (14) et la touche (12), de préférence par une éclisse façonnée de manière appropriée.

3. Manche selon la revendication 1 ou 2,
**caractérisé en ce que**
la baguette (14) est maintenue dans une position recourbée à l'opposé de la surface de jeu (15) par l'évidement en forme de rainure (13) et par les moyens de courbure (16).

4. Manche selon l'une des revendications 1 à 3,
**caractérisé en ce que**
l'écrou d'ajustement (21) est actionnable du côté de la tête du manche à l'aide d'un canal d'ajustement (26) dans une plaque de tête (27) raccordée au manche.

5. Manche selon l'une des revendications 1 à 4,
**caractérisé en ce que**
à son extrémité du côté du corps dirigée ver le corps de la guitare ou de la guitare basse, la baguette (14) comporte un élément d'ancrage (22) s'étendant en travers qui est fixé dans le point d'ancrage (18) correspondant du côté du corps.

6. Manche selon l'une des revendications 1 à 5,
**caractérisé en ce que**
des renforts (23, 24) sont prévus dans la zone du manche du côté du corps pour recourber le manche surtout uniquement dans la zone du sillet.

7. Manche selon la revendication 6,
**caractérisé en ce que**
les renforts (23, 24) sont formés par des pièces intercalaires en acier en forme de plaque.

8. Manche selon la revendication 6 ou 7,
**caractérisé en ce que**
les pièces intercalaires en acier (23, 24) sont insérées dans le manche de telle manière que leur plan préférentiel s'étend dans la direction du manche, mais perpendiculairement à la surface de jeu (15).
